# EUROPÄISCHE PATENTSCHRIFT

(11) **EP 1 419 023 B1**
(45) Veröffentlichungstag und Bekanntmachung des Hinweises auf die Patenterteilung: **30.08.2006**
(21) Anmeldenummer: 02751131.0
(22) Anmeldetag: 10.07.2002
(51) Int. Cl.: B22D 11/08

(54) **VERFAHREN UND EINRICHTUNG ZUM TRANSPORTIEREN EINES ANFAHRELEMENTES IN EINE VERSCHLIESSSTELLUNG AM AUGSGANG EINER STRANGGIESSKOKILLE FÜR FLÜSSIGES METALL, INSBESONDERE FÜR FLÜSSIGEN STAHL**
METHOD AND DEVICE FOR TRANSPORTING A DUMMY BAR INTO A CLOSING POSITION AT THE EXIT OF A CONTINUOUS CASTING MOULD FOR LIQUID METAL, ESPECIALLY FOR LIQUID STEEL
PROCEDE ET DISPOSITIF DE TRANSPORT D'UNE FAUSSE BARRE DANS UNE POSITION DE FERMETURE A LA SORTIE D'UNE COQUILLE DE COULEE CONTINUE DE METAL LIQUIDE, NOTAMMENT D'ACIER LIQUIDE

(30) Priorität: 11.07.2001 DE 10133755
(43) Veröffentlichungstag der Anmeldung: 19.05.2004
(73) Patentinhaber: SMS Demag Aktiengesellschaft, 40237 Düsseldorf (DE)
(72) Erfinder: LOHSE, Dietmar, 46487 Wesel (DE); SIEMER, Hans, 45307 Essen (DE); KERBER, Thomas, 44799 Bochum (DE); VON WYL, Horst, 47169 Duisburg (DE)
(74) Vertreter: Valentin, Ekkehard
(86) Internationale Anmeldenummer: PCT/EP2002/007690
(87) Internationale Veröffentlichungsnummer: WO 2003/008130

(56) Entgegenhaltungen:
- AT-B- 312 179
- FR-A- 2 572 315
- GB-A- 2 043 505

## Beschreibung

Die Erfindung betrifft Anfahrelemente zum Transportieren eines Gießstranges in Strangabzugsrichtung aus einer Stranggießkokille für flüssiges Metall, insbesondere für flüssigen Stahl, durch ein Stützwalzengerüst und ein Verfahren zum Betreiben eines der Anfahrelemente.

Zum Starten des Gießprozesses in Stranggießanlagen wird ein so genannter Anfahrstrang (dummy bar) eingesetzt. Der Anfahrstrang kann entweder entgegen der Produktionsrichtung durch einen (gekrümmten) Teil der Gießmaschine bis zur Stranggießkokille von unten nach oben geführt oder von oben durch die Stranggießkokille z.B. von einem Wagen aus (JP-52 11 45 31 A) eingebracht werden. Zum Starten des Gießprozesses wird dann der gesamte Anfahrstrang in Gießrichtung (Produktionsrichtung) durch die Strangführung, d.h. durch ein Stützwalzengerüst, hindurchbewegt. Nach Beendigung dieses Anfahrvorgangs wird der vordere Teil des Anfahrstranges von dem Gießstrang getrennt und neben oder oberhalb der Stranggießanlage in eine Parkposition gebracht. Für den Antrieb des Anfahrstranges werden die für den Gießstrang vorgesehenen Antriebseinrichtungenn (angetriebene Stützrollenpaare) genutzt.

Bei der Konstruktion der Stranggießanlage ist eine Bedingung, entweder die Länge des Anfahrstranges auf die Positionierung der angetriebenen Stützrollenpaare oder umgekehrt abzustimmen. Dadurch wird der Anfahrstrang unnötig lang oder die angetriebenen Stützrollenpaare müssen in Bereichen positioniert werden, in denen sie im Gießbetrieb nicht benötigt werden. Ein weiterer Nachteil ist das hohe Gewicht des Anfahrstranges, der je nach Gießformat, Ausführung und Länge zwischen 5 und 30 Tonnen wiegen kann und an der Spitze das Anfahrelement für das Verschließen der Stranggießkokille von etwa einer Tonne Gewicht aufweist.

Das bestehende System erscheint unnötig umfangreich, unhandlich, ungenau und engt den konstruktiven Freiraum zur Auslegung einer Strangführung stark ein. Mit diesem System sind hohe Beschaffungs- und Betriebskosten verbunden und das System erschwert die Wartung und die Bedienung und verursacht außerdem Betriebsstörungen.

Die britische Patentanmeldung GB 2 043 505 A offenbart eine halb kontinuierlich arbeitende Vorrichtung zum Stranggießen. Sie offenbart einen Anfahrkopf, der mit Hilfe einer Kolbenzylindereinheit an den Ausgang einer Stranggießkokille und von dieser weg bewegt wird. Die Kolbenzylindereinheit und der Anfahrkopf werden mit quer zu deren Bewegungsrichtung verfahrbaren Stiften jeweils in gewünschten Positionen arretiert.

Die österreichische Druckschrift AT-A-312 179 offenbart ein Verfahren und eine Vorrichtung zum Einfahren eines Anfahrstrangs in eine Stranggießkokille. Der Anfahrstrang weist einen Anfahrkopf auf und ist ansonsten gelenkig ausgebildet. Er wird von der Eingießseite her über eine Stützeinrichtung in die Kokille eingefahren. Der Gießstrang verlässt die Kokille an deren Austrittsseite und wird von einem Führungskörper, bestehend aus angetriebenen und nichtangetriebenen Rollen aufgefangen. Der Gießstrang wird dabei mit Hilfe der angetriebenen Rollen, der so genannten Treiberrollen, aus der Kokille herausgezogen.

Ausgehend von diesem Stand der Technik liegt der Erfindung die Aufgabe zugrunde, zwei alternative Anfahrelemente zum Transportieren eines Gießstranges aus einer Stranggießkokille sowie ein alternatives Verfahren zum Betreiben eines der Anfahrelemente bereitzustellen.

Diese Aufgabe wird zunächst durch den in Patentanspruch 1 beanspruchten Gegenstand und das in Anspruch 11 beanspruchte Verfahren gelöst.

Bei den in diesen Ansprüchen beanspruchten Lösungen wird ein schwerer Anfahrstrang vorteilhafterweise nicht mehr benötigt. Es wird eine deutliche Reduzierung des Gesamtgewichts für das Anfahrsystem geschaffen. Es wird eine Verbesserung der Führungsgenauigkeit erreicht. Das System kann auch beim Umbau bestehender Anlagen mit "von-oben-Einführung" oder "von-unten-Einführung" und eine damit verbundene Erhöhung der Produktionshauptzeit und eine Entkopplung der Funktionen "Warmstrang fördern" und "Gießbeginn starten" erreichen. Eine Folge ist außerdem eine Verminderung der Anzahl angetriebener Stützrollen.

In Ausgestaltung sind weitere Schritte dahingehend vorgesehen, dass der Anfahrkopf über Formschluss an mehreren hintereinander folgenden Stützrollenpaaren des Stützwalzengerüstes schrittweise abgestützt wird.

Eine Ausgestaltung ist dahingehend vorgenommen, dass jedes Modul an einem aus Grundkörpern gebildeten Rahmen nach entgegengesetzten Richtungen aus- oder einschwenkbare Stützelemente trägt. Zwei oder drei solcher Rahmen sind gelenkig miteinander verbunden, so dass die Bogenbewegung in einer Bogenstranggießanlage mitberücksichtigt wird.

Der konstruktive Aufbau eines der Module, die weitgehend gleich aufgebaut sein können, ist derart gestaltet, dass an dem Rahmen senkrecht zur Verschieberichtung verlaufende, paarweise Verstellspindeln vorgesehen sind, auf denen verstellbare Stützelemente geführt sind, und dass die Verstellspindelgehäuse an Rahmen-Längsholmen befestigt sind. Dadurch entsteht eine kompakte, niedrige Bauweise.

Die zu gießende Strangdicke des Gießstrangs wird dabei dadurch berücksichtigt, dass die Dicke der Grundkörper und / oder der Verstellspindelgehäuse mit Elektromotor der Stützrollen-Maulweite des Stützwalzengerüstes entspricht. Es können Gießdicken bis unter 200 mm vorausgesetzt werden.

Eine besonders vorteilhafte Ausbildung der Stützelemente ergibt sich daraus, dass die Stützelemente als paarweise, unter einem verstellbaren Winkel zueinander verlaufende, an den Stützrollen tangential anliegende Stützplatten ausgebildet sind. Dabei kann der Öffnungswinkel zwischen je zwei solcher Stützplatten verstellt werden und bei Anlage an der Stützrolle kann eine hohe Stützkraft übertragen werden, ohne die jeweilige Stützrolle zu beschädigen. Von Vorteil ist dabei, dass unterschiedliche Durchmesser von Stützrollen berücksichtigt werden können.

Ein weiterer Vorteil ergibt sich daraus, dass an einem der Module eine Steuerungs- und Energieversorgungsvorrichtung angeordnet ist. Dadurch sind die Module völlig autark und können ohne Wechsel von elektrischen Anschlüssen o. dgl. betrieben werden.

Gemäß anderen Merkmalen ist vorgesehen, dass die Steuerungsvorrichtung über Funk mit der Leitstelle der Stranggießanlage verbunden ist.

Die oben genannte Auftrage der Erfindung wird weiterhin durch ein Anfahrelement, wie in Anspruch 7 beansprucht, gelöst.

Vorteilhafterweise kann bei dieser Lösung die Führung jeweils über das Verbindungselement erfolgen, während die Spreizelemente nur die Antriebskraft durch Abstützen am Umfang der Rollen des Stützwalzengerüstes übemehmen.

Vorteilhafterweise ist dabei vorgesehen, dass an den Enden der Spreizelemente jeweils Rollen drehgelagert sind.

Eine Ausgestaltung sieht vor, dass das beanspruchte Verbindungselement aus einer in der Länge verstellbaren Verbindungsstange besteht. Dadurch werden Vorschub- oder Rückhub-Bewegungen der spreizbaren Rollenpaare ermöglicht.

Die Längenverstellung der Verbindungsstange kann auch dadurch gestaltet werden, dass die Verbindungsstange aus einer hydraulischen Kolben-Zylinder-Einheit gebildet ist.

In der Zeichnung sind Ausführungsbeispiele der Erfindung schematisch dargestellt und werden nachstehend näher erläutert.

Es zeigen:
- Fig. 1: eine Seitenansicht eines Bogenstrang-Stützwalzengerüstes mit Stranggießkokille und Antriebseinrichtung für den Anfahrkopf in einer ersten Ausführungsform,
- Fig. 2: eine perspektivische Ansicht von drei miteinander gelenkig verbundenen Modulen,
- Fig. 3A: eine perspektivische Ansicht eines Moduls in vergrößertem Maßstab, mit vorgeschobenem Anfahrkopf,
- Fig. 3B: dieselbe perspektivische Ansicht des Moduls mit eingefahrenem Anfahrkopf,
- Fig. 4: eine zu den Fig. 3A und 3B gehörende Draufsicht,
- Fig. 5: eine zu den Fig. 3A und 3B gehörende Seitenansicht in der Lage im Stützwalzengerüst,
- Fig. 6: eine perspektivische Darstellung der Stützplatten im Einsatz;
- Fig. 7: eine Seitenansicht einer grundlegenden zweiten Ausführungsform; und
- Fig. 8: eine Vorderansicht des Anfahrkopfes mit Positioniermitteln zum Einfahren in die Stranggießkokille.

Die Einrichtung für den Transport eines Anfahrelementes 1 in eine Verschließstellung 2 am Ausgang 3a einer Stranggießkokille 3 für flüssiges Metall, insbesondere für flüssigen Stahl, aus der ein mit dem Anfahrelement 1 lösbar verbundener Gießstrang durch ein Stützwalzengerüst 4 in Strangabzugsrichtung 5 transportierbar ist, richtet sich nach einem selbständigen Anfahrkopf 6 ohne den bisher üblichen Anfahrstrang, der mit den beschriebenen Nachteilen behaftet wäre. Dabei ist der Anfahrkopf 6 mittels einer dem Verlauf 7 des Stützwalzengerüstes 4 anpassbaren Führungs- und / oder Antriebseinrichtung 8, die sich an einem oder mehreren Rollenpaaren 9 des Stützwalzengerüstes 4 abstützt und zumindest einen eigenen mittransportierten Antrieb 10 aufweist, der ein Drehantrieb sein kann, schrittweise oder kontinuierlich im Stützwalzengerüst 4 vor- oder rückwärts bewegbar. Die Biegefähigkeit der Antriebs- und / oder Führungseinrichtung 8 richtet sich nach dem Verlauf 7 des Stützwalzengerüstes 4 (Fig. 1).

Der Anfahrkopf 6 (Fig. 2) ist gelenkig mit zwei oder drei (wie gezeichnet) in Bewegungsrichtung 11 gegenläufig verstellbaren, einzeln jeweils an gegenüberliegenden Paaren von Stützrollen 9 des Stützwalzengerüstes 4 feststellbaren Modulen a, b, c verbunden. Jedes Modul a, b, c besitzt einen Rahmen 12 aus mehreren Grundkörpern 13. An dem Rahmen sind Gelenkstangen 14 für die Verbindung mit dem nächsten Modul b, c befestigt (vgl. Fig. 3A, 3B). Zwischen dem Rahmen 12 und beidseitig am Rahmen 12 befestigte Verstellspindelgehäuse 15 verlaufen Verstellspindeln 16, auf denen Stützelemente 17 durch Drehen der Verstellspindeln 16 hin- und her verfahrbar sind. Beim Drehen der Verstellspindeln 16 schwenken die Stützelemente 17 in je nach Drehrichtung entgegengesetzter Richtung 18 (vgl. Fig. 4), es sei denn sie werden an der Schwenkung durch eine Lenkerstange 19 gehindert.

In einem der Module a, b, c ist eine Steuerungs- und Energieversorgungseinheit 22 angebracht (Fig. 2). Dabei kann die Steuerungseinheit 22 über Funk mit der Leitstelle der Stranggießanlage kommunizieren.

In Fig. 5 ist die Dicke der Grundkörper 13 und / oder der Verstellspindelgehäuse 15 mit den Elektromotoren 23 zusammen sichtbar, wobei die Stützelemente 17 jeweils in einem Stützrollenabstand 24 (verstellbare Maulweite 38) einschwenken können, um sich abzustützen, sodass das jeweilige Modul a, b, c verfahren werden kann.

Gemäß Fig. 4 sind die Verstellspindelgehäuse 15 an Längsholmen 12a mitbefestigt.

Eine bevorzugte Abstützung der Stützelemente 17 ist aus Fig. 6 ersichtlich. Dort sind die Stützelemente 17 als paarweise unter einem Winkel 25 zueinander verlaufende, an den Stützrollen 9 tangential anliegende Stützplatten 17a und 17b ausgebildet. Die Kniehebelgetriebe weisen die Verstellspindeln 16 auf. Letztere sind jeweils in dem Verstellspindelgehäuse 15 in der zugehörigen Gewindemutter drehgelagert.

Eine zweite, grundlegende Ausführungsform für das Anfahrelement ist in Fig. 7 dargestellt. Es sind zwei Paare von mit dem Rollenabstand 28 zweier auf einer Seite des Stützwalzengerüstes 4 jeweils aufeinander folgenden Stützrollen 9 einschwenkbaren Spreizelementen 31 a und 31 b gelenkig an einem Verbindungselement 32 angeschlossen.

An den Enden 33 der Spreizelemente 31a, 31 b sind jeweils drehgelagerte Rollen 34 vorhanden. Das Verbindungselement 32 ist aus einer in der Länge verstellbaren Verbindungsstange 32a gebildet. Die Verbindungsstange 32a besteht aus einer hydraulischen Kolben-Zylinder-Einheit 35. Der Spreizantrieb kann ebenso aus einem hydraulischen Geradschubantrieb 36 gewählt sein.

Gemäß Figur 8 ist gezeigt, wie sich der Anfahrkopf 6 mittels Federelementen 37, die zwischen dem Anfahrkopf 6 und den Spreizelementen 31 a und 31 b angeordnet sind, von unten in die Stranggießkokille 3 einspielen lässt, wodurch der gesamte Vorgang des Einfahrens in die Stranggießkokille 3 voll automatisiert werden kann.

Die beiden beschriebenen Ausführungsformen für das Anfahrelement gemäß den Fig. 1 und 7 können in allen bestehenden Stranggießanlagen ohne große konstruktive Änderungen genutzt werden. Die Rollenpaare 9 des Stützwalzengerüstes 4 machen ebenfalls keine Änderungen an den Lagern u. dgl. erforderlich und stellen auch keine zusätzlichen Anforderungen an die Ausgestaltung der Lagergehäuse. Für die elektromotorischen Antriebe mit Getriebe, die die Spreizelemente 31a, 31 b antreiben, ist ein von unten in Bewegungsrichtung 11 zugeführtes Versorgungskabel zweckmäßig.

### Bezugszeichenliste

- 1: Anfahrelement
- 2: Verschließstellung
- 3: Stranggießkokille
- 3a: Ausgang
- 4: Stützwalzengerüst
- 5: Strangabzugsrichtung
- 6: Anfahrkopf
- 7: Verlauf des Stützwalzengerüstes (im Kreisbogen)
- 8: Führungs- und / oder Antriebseinrichtung
- 9: Rollenpaare des Stützwalzengerüstes
- 10: mittransportierter Antrieb
- 11: Bewegungsrichtung
- 12: Rahmen
- 12a: Längsholm
- 13: Grundkörper
- 14: Gelenkstange
- 15: Verstellspindelgehäuse
- 16: Verstellspindel
- 17: Stützelement
- 17a: Stützplatte
- 17b: Stützplatte
- 18: entgegengesetzte Richtungen
- 19: Lenkerstange
- 20: Stellantrieb
- 21: Parallelführung
- 22: Steuerungs- und Energieversorgungseinheit
- 23: Elektromotor
- 24: Stützrollenabstand
- 25: Winkel
- 28: Rollenabstand

- 31a: Spreizelement
- 31b: Spreizelement
- 32: Verbindungselement
- 32a: Verbindungsstange
- 33: Enden
- 34: drehgelagerte Rollen
- 35: Kolben-Zylinder-Einheit
- 36: hydraulischer Geradschubantrieb
- 37: Federelemente
- 38: Maulweite

## Patentansprüche

1. Anfahrelement (1) zum Transportieren eines Gießstrangs aus einer oszillierenden Stranggießkokille (3) für flüssiges Metall, insbesondere für flüssigen Stahl, durch das Innere eines Stützwalzengerüstes (4), umfassend:
einen Anfahrkopf (6), der ausgebildet ist, sich in einer Verschließstellung (2) am Ausgang (3a) der Stranggießkokille (3) mit dem Gießstrang lösbar zu verbinden; und
mindestens zwei gelenkig untereinander verbundene Module (a,b,c), von denen eines auf der der Stranggießkokille abgewandten Seite des Anfahrkopfes (6) mit diesem verbunden ist;
**dadurch gekennzeichnet,**
**dass** die mindestens zwei Module (a, b, c) jeweils einen mittransportierten Eigenantrieb (10) aufweisen, welcher pro Modul umfasst:
Verstellspindeln (16);
Stützelemente (17); und
eine Lenkerstange (19);
wobei die Stützelemente beim Drehen der Verstellspindeln (16) je nach Drehrichtung schwenkbar sind; und
wobei - wenn die Stützelemente (17) durch die Lenkerstange (19) am Schwenken gehindert werden - die Stützelemente (17) beim Drehen der Verstellspindeln (16) hin- und her-verfahrbar sind,
so dass die Stützelemente (17) einschwenken können, um sich an den Stützrollen (9) des Stützwalzengerüstes (4) abzustützen, so dass die Module (a, b, c) verfahren werden können.

2. Anfahrelement (1) nach Anspruch 1,
**dadurch gekennzeichnet,**
**dass** jedes der Module (a,b,c) einen aus Grundkörpern (13) gebildeten Rahmen (12) aufweist, der die in entgegengesetzte Richtungen (18) ein- und ausschwenkbaren Stützelemente (17) trägt.

3. Anfahrelement (1) nach Anspruch 2,
**dadurch gekennzeichnet,**
**dass** die Rahmen (12) jeweils zwei Längsrahmen (12a) aufweisen, an denen jeweils ein Verstellspindelgehäuse (15) befestigt ist; und
**dass** die Verstellspindelgehäuse jeweils einen Elektromotor (23) aufweisen zum Drehen einer der an dem Rahmen (12) gelagerten Verstellspindeln (16).

4. Anfahrelement (1) nach einem der Ansprüche 1 bis 3,
**dadurch gekennzeichnet,**
**dass** die Stützelemente (17) als paarweise, unter einem verstellbaren Winkel (25) zueinander verlaufende, an den Stützrollen (9) tangential anliegenden Stützplatten (17a, 17b) ausgebildet sind.

5. Anfahrelement (1) nach einem der Ansprüche 1 bis 4,
**dadurch gekennzeichnet,**
**dass** an einem der Module (a,b,c) eine Steuerungs- und Energieversorgungseinheit (22) angeordnet ist.

6. Anfahrelement (1) nach Anspruch 5,
**dadurch gekennzeichnet,**
**dass** die Steuerungs- und Energieversorgungseinheit (22) über Funk mit einer Leitstelle für die Stranggießkokille verbunden ist.

7. Anfahrelement (1) zum Transportieren eines Gießstrangs aus einer oszillierenden Stranggießkokille (3) für flüssiges Metall, insbesondere für flüssigen Stahl durch ein Stützwalzengerüst (4), umfassend:
einen Anfahrkopf (6), der ausgebildet ist, sich in einer Verschließstellung (2) am Ausgang (3a) der Stranggießkokille (3) mit dem Gießstrang lösbar zu verbinden;
**gekennzeichnet durch** einen mittransportierten Eigenantrieb (10), welcher aufweist:
zwei Paare von schwenkbaren Spreizelementen (31a, 31 b), wobei eines der Paare über Federelemente (37) an den Anfahrkopf (6) angekoppelt ist; zwei Spreizantriebe (36) zum Schwenken der Spreizelemente (31 a , 31 b) der beiden Paare in Rollenabstände (28) zweier jeweils auf einer Seite des Stützwalzengerüstes (4) aufeinander folgender Stützrollen (9); und
ein in seiner Länge verstellbares Verbindungselement (32) zum gelenkigen Verbinden der beiden Paare von Spreizelementen (31a, 31 b) und zum Verfahren eines der Paare von Spreizelementen (31 a, 31 b) ggf. zusammen mit dem Gießstrang im Innern des Stützwalzengerüstes (4) relativ zu dem anderen, sich zwischen den Stützrollen (9) abstützenden Paar von Spreizelementen (31 a, 31 b) in oder entgegen der Strangabzugsrichtung (5).

8. Anfahrelement (1) nach Anspruch 7,
**dadurch gekennzeichnet,**
**dass** an den Enden der Spreizelemente (31 a, 31 b) jeweils Rollen (34) drehgelagert sind.

9. Anfahrelement (1) nach einem der Ansprüche 7 oder 8,
**dadurch gekennzeichnet,**
**dass** das Verbindungselement (32) aus einer in seiner Länge verstellbaren Verbindungsstange (32a) besteht.

10. Anfahrelement (1) nach Anspruch 9,
**dadurch gekennzeichnet,**
**dass** die Verbindungsstange (32a) aus einer hydraulischen Kolben-Zylinder-Einheit (35) gebildet ist.

11. Verfahren zum Betreiben eines Anfahrelementes (1) nach Anspruch 1,
wobei das Verfahren folgende Schritte umfasst:
Ausschwenken der Stützelemente (17) von mindestens einem der Module und Abstützen der ausgeschwenkten Stützelemente (17) an einer oder zwischen zwei Stützrollen (9) des Stützwalzengerüstes (4); und
Verfahren der Module (a,b,c) zusammen mit dem Anfahrkopf (6) und ggf. zusammen mit dem Gießstrang relativ zu den sich abstützenden Stützelementen (17) im Innern des Stützwalzengerüstes (4) in oder entgegen der Strangabzugsrichtung.

## Claims

1. Dummy element (1) for transporting a cast strip from an oscillating continuous casting mould (3) for liquid metal, particularly for liquid steel, through the interior of a support roller stand (4), comprising a dummy head (6), which is constructed for detachable connection with the cast strip in a closed setting (2) at the outlet (3a) of the continuous casting mould (3), and at least two pivotably interconnected modules (a, b, c), of which one on the side of the dummy head (6) remote from the continuous casting mould is connected with this head, **characterised in that** the at least two modules (a, b, c) each have an own drive (10) which is transported therewith and which per module comprises adjusting spindles (16), support elements (17) and a guide rod (19), wherein the support elements on rotation of the adjusting spindles (16) are pivotable in accordance with the respective rotational direction and wherein - if the support elements (17) are prevented by the guide rod (19) from pivoting - the support elements (17) are movable back and forth on rotation of the adjusting spindles (16) so that the support elements (17) can pivot in in order to be supported at the support rollers (9) of the support roller stand (4) so that the modules (a, b, c) can be moved.

2. Dummy element (1) according to claim 1, **characterised in that** each of the modules (a, b, c) comprises a frame (12) which is formed from base bodies (13) and which carries support elements (17) pivotable in and out in opposite directions (18).

3. Dummy element (1) according to claim 2, **characterised in that** the frames (12) each comprise two longitudinal frames (12a), at which a respective adjusting spindle housing (15) is fastened, and that the adjusting spindle housings each comprise an electric motor (23) for rotation of one of the adjusting spindles (16) mounted on the frame (12).

4. Dummy element (1) according to one of claims 1 to 3, **characterised in that** the support elements (17) are constructed as support plates (17a, 17b) extending in pairs at an adjustable angle (25) relative to one another and bearing tangentially against the support rollers (9).

5. Dummy element (1) according to one of claims 1 to 4, **characterised in that** a control and energy-supply unit (22) is arranged at one of the modules (a, b, c).

6. Dummy element (1) according to claim 5, **characterised in that** the control and energy-supply unit (22) is connected with a control point for the continuous casting mould by way of radio.

7. Dummy element (1) for transporting a cast strip from an oscillating continuous casting mould (3) for liquid metal, particularly for liquid steel, through a support roller stand (4), comprising a dummy head (6), which is constructed for detachable connection with the cast strip in a closed setting (2) at the outlet (3a) of the continuous casting mould (3), **characterised by** an own drive (10) which is transported therewith and which comprises two pairs of pivotable spreader elements (31 a, 31 b), wherein one of the pairs is coupled with the dummy head (6) by way of spring elements (37), two spreader drives (36) for pivoting the spreader elements (31 a, 31 b) of the two pairs to roller spacings (28) of two support rollers (9) respectively successive at one side of the support roller stand (4), and a connecting element (32), which is adjustable in its length, for articulated connection of the two pairs of spreader elements (31a, 31 b) and for movement of one of the pairs of spreader elements (31 a, 31 b) in a given case together with the cast strip into the interior of the support roller stand (4) relative to the other pair, which is supported between the support rollers (9), of spreader elements (31 a, 31 b) in or against the strip removal direction (5).

8. Dummy element (1) according to claim 7, **characterised in that** respective rollers (34) are rotatably mounted at the ends of the spreader elements (31 a, 31 b).

9. Dummy element (1) according to one of claims 7 and 8, **characterised in that** the connecting element (32) consists of a connecting rod (32a) adjustable in its length.

10. Dummy element (1) according to claim 9, **characterised in that** the connecting rod (32a) is formed from a hydraulic piston-cylinder unit (35).

11. Method of operating a dummy element (1) according to claim 1, wherein the method comprises the following steps: pivotation out of the support elements (17) of at least one of the modules and supporting the pivoted-out support elements (17) on one or between two support rollers (9) of the support roller stand (4) and movement of the modules (a, b, c) together with the dummy head (6) and in a given case together with the cast stand relative to the supporting support elements (17) into the interior of the support roller stand (4) in or against the strip removal direction.

## Revendications

1. Fausse barre (1) pour transporter une barre de coulée hors d'une coquille oscillante de coulée continue (3) pour un métal liquide, en particulier pour de l'acier liquide, à travers l'intérieur d'une cage à cylindres de soutien (4), comportant :
une tête de fausse barre (6) qui est réalisée pour se relier, dans une position de fermeture (2), à la sortie (3a) de la coquille de coulée continue (3), de façon détachable à la barre de coulée ; et
au moins deux modules (a, b, c) reliés en articulation l'un à l'autre dont l'un est relié à la tête de fausse barre (6) sur le côté de celle-ci détourné de la coquille de coulée continue,
**caractérisée en ce que**
lesdits au moins deux modules (a, b, c) présentent chacun un entraînement propre (10) co-transporté qui comprend pour chaque module :
des broches de déplacement (16);
des éléments de soutien (17) ; et
une barre de guidage (19) ;
les éléments de soutien étant mobiles en pivotement en fonction de la direction de rotation lors de la rotation des broches de déplacement ; et
lorsque les éléments de soutien (17) sont empêchés de pivoter par la barre de guidage (19), les éléments (17) sont mobiles en va-et-vient lors de la rotation de la broche de déplacement (16),
de sorte que les éléments de soutien (17) sont susceptibles de pivoter vers l'intérieur pour prendre appui contre les rouleaux de soutien (9) de la cage de cylindres de soutien (4), de sorte que les modules (a, b, c) peuvent être déplacés.

2. Fausse barre (1) selon la revendication 1,
**caractérisée en ce que**
chacun des modules (a, b, c) comprend un cadre (12) formé par des corps de base (13), qui porte les éléments de soutien (17) susceptibles de pivoter vers l'intérieur et vers l'extérieur dans des directions opposées (18).

3. Fausse barre (1) selon la revendication 2,
**caractérisée en ce que**
les cadres (12) comprennent chacun deux cadres longitudinaux (12a) sur lesquels est fixé un boîtier à broche de déplacement (15) respectif, et **en ce que** les boîtiers à broche de déplacement comprennent chacun un moteur électrique (23) pour faire tourner l'une des broches de déplacement (16) montées sur le cadre (12).

4. Fausse barre (1) selon l'une des revendications 1 à 3,
**caractérisée en ce que**
les éléments de soutien (17) sont réalisés sous forme de plaques de soutien (17a, 17b) s'étendant par paire sous un angle réglable (25) l'une par rapport à l'autre et prenant appui tangentiellement contre les rouleaux de soutien (9).

5. Fausse barre (1) selon l'une des revendications 1 à 4,
**caractérisée en ce qu'**une unité de commande et d'alimentation en énergie (22) est agencée sur l'un des modules (a, b, c).

6. Fausse barre (1) selon la revendication 5,
**caractérisée en ce que**
l'unité de commande et d'alimentation en énergie (22) est connectée par radio à un poste de contrôle pour la coquille de coulée continue.

7. Fausse barre (1) pour transporter une barre de coulée hors d'une coquille oscillante de coulée continue (3) pour un métal liquide, en particulier pour de l'acier liquide, à travers une cage à cylindres de soutien (4), comportant :
une tête de fausse barre (6) qui est réalisée pour se relier, dans une position de fermeture (2), à la sortie (3a) de la coquille de coulée continue (3), de façon détachable à la barre de coulée,
**caractérisée par** un entraînement propre (10) co-transporté qui comprend :
deux paires d'éléments écarteurs pivotants (31a, 31b), l'une des paires étant couplée avec la tête de fausse barre (6) via des éléments ressorts (37) ; deux entraînements d'écartement (36) pour faire pivoter les éléments écarteurs (31a, 31b) des deux paires à des distances de rouleaux (28) de deux rouleaux de soutien (9) successifs sur un côté respectif de la cage à cylindres de soutien (4) ; et un élément de liaison (32) réglable vis-à-vis de sa longueur pour la liaison articulée des deux paires d'éléments écarteurs (31a, 31b) et pour déplacer l'une des paires d'éléments écarteurs (31a, 31b) le cas échéant conjointement avec la barre de coulée à l'intérieur de la cage à cylindres de soutien (4) par rapport à l'autre paire d'éléments écarteurs (31a, 31b) prenant appui entre les rouleaux de soutien (9) dans la direction d'enlèvement de barre (5) ou en sens opposé.

8. Fausse barre (1) selon la revendication 7,
**caractérisée en ce que**
des rouleaux respectifs (34) sont montés mobiles en rotation aux extrémités des éléments écarteurs (31a, 31b).

9. Fausse barre (1) selon l'une des revendications 7 ou 8,
**caractérisée en ce que**
l'élément de liaison (32) est constitué par une barre de liaison (32a) réglable vis-à-vis de sa longueur.

10. Fausse barre (1) selon la revendication 9,
**caractérisée en ce que** la barre de liaison (32a) est formée par une unité à piston-et-cylindre hydraulique (35).

11. Procédé pour faire fonctionner une fausse barre (1) selon la revendication 1, le procédé comprenant les étapes suivantes :
pivotement vers l'extérieur des éléments de soutien (17) de l'un au moins des modules et soutien des éléments de soutien pivotés (17) sur un ou entre deux rouleaux de soutien (9) de la cage à cylindres de soutien (4) ; et
déplacement des modules (a, b, c) conjointement avec la tête de fausse barre (6) et le cas échéant conjointement avec la barre de coulée par rapport aux éléments de soutien (17) en appui à l'intérieur de la cage à cylindres de soutien (4) dans la direction d'enlèvement de barre ou en sens opposé.
